# EUROPÄISCHE PATENTSCHRIFT

(11) **EP 3 607 677 B1**
(45) Veröffentlichungstag und Bekanntmachung des Hinweises auf die Patenterteilung: **05.05.2021**
(21) Anmeldenummer: 18725404.0
(22) Anmeldetag: 29.03.2018
(51) Int. Cl.: H04H 60/04, H01C 10/44

(54) **BEDIENVORRICHTUNG MIT BELEUCHTETEM PEGELSTELLER-STELLELEMENT**
OPERATING DEVICE HAVING AN ILLUMINATED VOLUME CONTROL ACTUATING ELEMENT
DISPOSITIF DE COMMANDE POURVU D'ÉLÉMENT DE RÉGLAGE D'ÉGALISEUR LUMINEUX

(30) Priorität: 03.04.2017 DE 102017205660
(43) Veröffentlichungstag der Anmeldung: 12.02.2020
(73) Patentinhaber: Stage Tec Entwicklungsgesellschaft Für professionelle Audiotechnik mbH, 12459 Berlin (DE)
(72) Erfinder: JAHNE, Helmut, 12587 Berlin (DE); KUTSCHABSKY, Detlef, 12524 Berlin (DE); KLAUS, Harald, 10318 Berlin (DE); SCHÜNEMANN, Arno, 12161 Berlin (DE)
(74) Vertreter: Patentanwälte Bressel und Partner mbB
(86) Internationale Anmeldenummer: PCT/EP2018/058262
(87) Internationale Veröffentlichungsnummer: WO 2018/185020

(56) Entgegenhaltungen:
- DE-A1- 2 412 558
- DE-A1- 3 442 372
- JP-A- 2001 085 205
- JP-U- S5 663 005
- JP-U- S5 868 005

## Beschreibung

Die Erfindung betrifft eine Bedienvorrichtung mit einem Pegelsteller, wie sie insbesondere im Bereich der Tontechnik in Tonmischpult eingesetzt wird.

Im Bereich der Tontechnik steigen die Anforderungen an Mischpulte, insbesondere digitale Mischpulte, hinsichtlich der Anzahl von Tonsignalen, die über ein Tonmischpult verarbeitet werden sollen. Üblich ist es, jedem Signal zur Bedienung einen sogenannten Kanalzug zuzuordnen.

Ein Kanalzug umfasst in der Regel einen Pegelsteller, welcher linear entlang eines Verstellweges beweglich ist, und unterschiedlich viele Drehregler und Tasten. Auf einer Bedienoberfläche sind diese Bedienelemente eines Kanalzugs in einem Bedienstreifen angeordnet. Eine Bedienoberfläche eines Tonmischpultes weist somit eine Vielzahl von gleichartigen Kanalzügen oder Bedienstreifen auf.

Da eine Größe der Bedienoberfläche begrenzt ist, ist es bei modernen Mischpulten üblich, einem Kanalzug oder Bedienstreifen mehrere Tonsignale zuzuordnen. Dieses wird als Mehrfachbelegung bezeichnet. Von diesen mehreren Tonsignalen kann jeweils nur eines zu einem Zeitpunkt über die Bedienelemente des Kanalzugs oder Bedienstreifens bedient werden. Kanalzügen können neben einzelnen Tonsignalen auch andere Signaltypen und Funktionalitäten zugeordnet werden. So gibt es beispielsweise Eingangskanäle, Gruppenkanäle, Steuer-Gruppenkanäle, Effektkanäle, Zuspielerkanäle oder auch Summenkanäle, um einige exemplarisch zu nennen. Den Bedienelementen eines Bedienstreifens können somit zu unterschiedlichen Zeitpunkten ein unterschiedlicher Kanal/unterschiedliches Tonsignal/unterschiedliche Funktion zugeordnet sein.

Ursprünglich war es üblich, einen Bedienstreifen oder Kanalzug handschriftlich zu beschriften. Im Zuge der technischen Entwicklung ist es üblich geworden, die Kanalbeschriftung über elektronische Displays zu realisieren. Die Kanalbeschriftung wechselt nun mit jeder Änderung der Belegung der Bedienelemente auf der Bedienoberfläche, sodass jederzeit erkennbar ist, welches Signal angesteuert wird. Diese Art der Beschriftung führt jedoch dazu, dass Bedienzeiten verlängert sind, da jeweils zunächst über die Beschriftung erfasst werden muss, welche Funktionalität ein Bedienstreifen derzeit erfüllt und/oder welches Signal über den Bedienstreifen beeinflusst werden kann.

Aus der WO 2005/020485A2 ist ein Schieberegler für ein Tonmischpult bekannt bei, dem ein Schieber längs eines begrenzten Weges in einer schlitzförmigen Öffnung in einer Frontplatte verschoben werden kann. Um einen solchen Schieberegler zu schaffen, der klar anzeigt, welche Funktion er ausübt oder welche Parameter er durch seine Stellung beeinflussen kann, ist ein beleuchtbares Element vorgesehen, das längs der Öffnung verläuft. In das beleuchtete Element wird Licht einer als Mehrfarben-Leuchtdiode ausgebildeten Lichtquelle eingestrahlt. Zumindest die Art der Kanalbelegung kann somit über eine Farbe dargestellt werden. Mit dem dynamischen Wechsel der Belegung eines Bedienstreifens wechselt auch die Farbe des Lichts, die in das beleuchtbare Element entlang des Schlitzes des Schiebereglers eingespeist wird.

Aus der DE 34 42 372 A1 ist ein Flachbahnsteller für Mischpulte bekannt, der sowohl zur Pegelung der Modulationssignale seines Tonkanals als auch zur Einstellung des Verstärkungsfaktors des in seinem Tonkanal angeordneten Mikrofonverstärkers dient. Zu diesem Zweck sind neben der Bewegungsbahn des Flachbahnstellers eine Dämpfungskala sowie eine Verstärkungsskala aufgetragen,wobei der Skalenstrich am Verschiebeknopf des Flachbahnstellers die Zuordnung der Stellerposition zu einem Dämpfungs- bzw. Verstärkungswert angibt. Um für den Tonmeister dennoch eine eindeutige Anzeige in beiden Betriebsarten zu schaffen, ist neben der Bewegungsbahn des Flachbahnstellers ein Band aus übereinander angeordneten Leuchtdioden vorgesehen.

Aus den JP 2001 085205 A und DE 2412 558 A1 sind beleuchtete Stellelemente eines Pegelstellers bekannt. Die Stellelemente umfassen Glühlampen/LEDs im Innern.

Aus der JP S56 63005 U ist ein Stellelement bekannt, das im Innern einen Lichtleitabschnitt umfasst, der in einen Einkoppelabschnitt an der unteren Seitenfläche des Stellelements eingekoppeltes Licht zu einem oder mehreren Austrittsbereichen der Greifflächen des Stellelements leitet.

Der Erfindung liegt die technische Aufgabe zugrunde, eine verbesserte Bedienvorrichtung mit einem Pegelsteller, insbesondere für Tonmischpult, zu schaffen.

Die Aufgabe wird durch eine Bedienvorrichtung mit den Merkmalen des Patentanspruchs 1 gelöst. Vorteilhafte Ausgestaltungen der Erfindung ergeben sich aus den Unteransprüchen. Die Erfindung basiert auf der Feststellung, dass die aus dem Stand der Technik bekannten Lösungen, insbesondere in dunklen Umgebungen, in denen Tonmischpulte häufig bedient werden müssen, beispielsweise in Theatern, neben einem Pegelsteller auf einer Bedienoberfläche befindliche Beschriftungen, beispielsweise eine dB-Skala, nur schwer erfassbar sind, da ein Betrachter auf die hellen beleuchteten Elemente neben oder in den Schlitzen der Pegelsteller blickt. Dieses führt aufgrund der Adaption der menschlichen

Pupille zu einer "Abdunkelung" der nicht aktiv leuchtenden Beschriftungen und sonstigen Elemente auf der Bedienoberfläche. Vorteil der Erfindung ist es, dass nur noch das Stellelement selbst "leuchtet". Ferner wird die Erfassung der Pegelstellung erleichtert, da dieses durch die Beleuchtung gegenüber der Bedienoberfläche hervorgehoben ist. Insbesondere wird eine Bedienvorrichtung mit einem Pegelsteller geschaffen, der ein entlang eines Verstellweges bewegbares Stellelement aufweist, wobei das Stellelement eine untere Seitenfläche und äußere Greifflächen umfasst. Das Stellelement umfasst im Innern einen Lichtleitabschnitt, der in einen Einkoppelabschnitt an der unteren Seitenfläche des Stellelements eingekoppeltes Licht zu einem oder mehreren Austrittsbereichen der Greifflächen des Stellelements leitet. Entlang des Verstellweges ist eine Vielzahl getrennt, vorzugsweise verstellwegpositionsindividuell oder individuell, ansteuerbarer Leuchtmittel so angeordnet, dass das Stellelement in jeder Stellung des Pegelstellers entlang des Verstellweges mindestens eines der Leuchtmittel mit dem Einkoppelabschnitt seiner unteren Seitenfläche überdeckt, und die Leuchtmittel und der Pegelsteller mit einer Steuereinrichtung verbunden sind, welche anhand der Position des Pegelsteller jeweils nur die Leuchtmittel zur Lichtemission ansteuert, die von dem Einkoppelabschnitt des Stellelements überdeckt sind.

Unter verstellwegpositionsindividueller Ansteuerung wird eine Ansteuerung verstanden, bei der alle Leuchtmittel, die an derselben Position entlang des Verstellweges angeordnet sind, gemeinsam, jedoch unabhängig und gegebenenfalls verschieden von anderen Leuchtmitteln an anderen Positionen entlang des Verstellweges angesteuert werden können. Die Steuerung erfolgt somit abhängig von der Position entlang des Verstellweges. Eine noch feiner aufgegliederte Ansteuerung wird mit einer individuellen Ansteuerung erreicht, bei der jedes Leuchtmittel einzeln und unabhängig von anderen Leuchtmitteln angesteuert werden kann.

Das Stellelement, welches auch als Bedienknopf, Pegelstellerknopf oder Faderknopf bezeichnet wird, weist eine untere Seitenfläche auf, die bei einem Einbau in eine Bedienoberfläche der Bedienoberfläche zugewandt ist. Die übrigen Außenflächen des Stellelements werden hier als Greifflächen bezeichnet, da diese beim manuellen Verschieben des Stellelements entlang des Verstellweges von einer menschlichen Hand berührt und/oder gegriffen werden.

Eine gute Lichtleitung des im Bereich des Einkoppelabschnitts eingekoppelten Lichts, insbesondere zu verschiedenen Lichtaustrittsbereichen oder verschiedenen Greifflächen des Stellelements, erreicht man bei einer Ausführungsform, bei der der Lichtleitabschnitt ein transluzentes, im Innern diffus streuendes Material umfasst. Als transluzentes Material wird ein Material bezeichnet, welches lichtdurchlässig ist. Material, welches lichtdurchlässig ist und durch welches eine Abbildung gemäß der geometrischen Optik möglich ist, wird hier als transparent oder klar bezeichnet. Bei dem hier vorgeschlagenen transluzenten Material wird die Lichtleitung durch eine diffuse Streuung an Streuzentren im Innern des Materials bewirkt.

Der Lichtleitabschnitt kann bei alternativen Ausführungsformen jedoch auch über ein transparentes Material ausgebildet sein. Dieses ist vorzugweise zumindest teilweise mit reflektierendem Material beschichtet.

Eine Oberfläche des Einkoppelabschnitts ist vorzugsweise plan und eben ausgeführt. Hierdurch wird eine gute Lichteinkopplung in das Stellelement erreicht.

Um Reflexionen an der Oberfläche des Einkoppelabschnitts zu reduzieren, ist bei einer Ausführungsform vorgesehen, dass die Oberfläche mit einer Antireflexbeschichtung versehen ist. Solche aus mehreren dünnen Schichten bestehenden Beschichtungen sind aus dem Bereich der Optik, beispielsweise der Augenoptik, bekannt.

Um eine gute Griffigkeit zu erreichen, können die Greifflächen, insbesondere an einer Oberseite, welche der unteren Seitenfläche gegenüberliegend ausgebildet ist, profiliert und/oder strukturiert sein.

Um eine Blendung einer bedienenden Person weiter zu reduzieren, ist bei einer Ausführungsform vorgesehen, dass mindestens eine der Greifflächen des Stellelements eine opake Abdeckung mit mindestens einer Aussparung als den Austrittsbereich oder einen der Austrittsbereiche aufweist.

Die Form der Aussparung kann beispielsweise ein Symbol, ein alphanumerisches Zeichen, eine alphanumerische Zeichenfolge oder Ähnliches darstellen. Hierüber kann eine Unterscheidbarkeit unterschiedlicher Bedienstreifen auf einem Tonmischpult herbeigeführt werden.

Vorzugsweise werden eine Oberseite sowie gegebenenfalls eine Vorder- und/oder eine Rückseite des Stellelements mit der opaken Abdeckung, beispielsweise mit einer opaken Beschichtung, überdeckt. Als Vorder- und Rückseite werden die Außenflächen des Stellelements bezeichnet, welche im Wesentlichen senkrecht zur Ausrichtung des Verstellweges orientiert sind. Außenflächen des Stellelements, welche wie die Oberseite im Wesentlichen parallel zur Ausrichtung des Verstellweges orientiert sind, werden als Seitenflächen bezeichnet. Diese Abdeckungen können, müssen jedoch nicht, jeweils eine Aussparung als einen der Lichtaustrittsbereiche aufweisen.

Um eine Berührung des Stellelements zuverlässig erfassen zu können, ist bei einigen Ausführungsformen vorgesehen, dass zumindest ein Kontaktabschnitt einer der Greifflächen des Stellelements elektrisch leitend mit einem Stellhebel/Schlitten des Pegelstellers, auf dem das Stellelement befestigt ist, verbunden ist, wobei der Stellhebel/Schlitten wiederum mit einem Sensor zum Erfassen einer Berührung des Stellelements elektrisch gekoppelt ist.

Der Sensor zum Erfassen der Berührung kann in der Bedienvorrichtung ausgebildet sein oder mit der Bedienvorrichtung verbunden sein. Wird eine Berührung des Stellelements durch eine Hand eines Nutzers erfasst, so erzeugt der Sensor ein Kontaktsignal, welches bereitgestellt wird, um hierüber Funktionalitäten, beispielsweise in einem Mischpult, in das die Bedienvorrichtung integriert ist, steuern zu können. Ein solcher Sensor wird auch sls Kontaktsensor bezeichnet.

Der Kontaktabschnitt kann beispielsweise an den Greifflächen mittels einer leitfähigen Beschichtung ausgebildet werden. Bei einigen Ausführungsformen ist die opake Abdeckung leitfähig ausgebildet, sodass die opake Abdeckung den Kontaktabschnitt des Stellelements ausbilden kann. Die opake Abdeckung kann beispielsweise als opake leitfähige Beschichtung ausgebildet werden. Ebenso ist es jedoch bei anderen Ausführungsformen möglich, den Kontaktabschnitt ganz oder teilweise mittels transparenter leitfähiger Beschichtungen auszubilden. Hierfür eignen sich beispielsweise Zinnoxidbeschichtungen und andere transparente Oxidbeschichtungen.

Insbesondere wenn die Aussparungen in der opaken Abdeckung mit einer transparenten leitfähigen Beschichtung gefüllt werden, kann die gesamte Greiffläche des Stellelements elektrisch leitend ausgebildet werden. Ebenso sind Ausführungsformen möglich, bei denen die gesamte Greiffläche mit einer transparenten leitfähigen Schicht ausgebildet ist.

Ein weiterer Vorteil der Erfindung ist es, dass ein Lichthof des aus dem einen Austrittsbereich oder den mehreren Austrittsbereichen, insbesondere an Seitenflächen, des Stellelements austretenden Lichts zu einer Beleuchtung neben dem Stellelement des Pegelstellers führt. Auch aus Austrittsbereichen an einer Vorder- und/oder Rückseite des Stellelements austretendes Licht kann zu einer vorteilhaften Beleuchtung der Umgebung des Stellelements beitragen.

Zusätzlich kann die opake Abdeckung an einer dem Innern des Stellelements zugewandten Seite reflektierend ausgebildet sein, um eine Lichtleitung zu einer oder beiden Seitenflächen und/oder auch zur Vorder- und/oder Rückseite des Stellelements zu verbessern.

Ist der Pegelsteller in eine Bedienoberfläche integriert, so wird beispielsweise eine dB-Skala beleuchtet. Eine Wahrnehmbarkeit ist somit im Vergleich zu den Ausführungsformen aus dem Stand der Technik deutlich verbessert.

Einige Ausführungsform sehen zu diesem Zweck vor, dass der Austrittsbereich oder einer der Austrittsbereiche an einer Seitenfläche des Stellelements ausgebildet ist, wobei die Seitenfläche parallel zu einer Richtung des Verstellweges orientiert ist.

Um eine Lesbarkeit der exakten Position des Stellelements an einer neben dem Pegelsteller ausgebildeten Skala zu verbessern, ist bei einigen Ausführungsformen vorgesehen, dass der Austrittsbereich oder der eine der Austrittsbereiche, beispielsweise an der Seitenfläche und/oder der Oberseite des Stellelements, die Form einer Ablesemarkierung aufweist.

Um die als Austrittsbereich ausgebildete Ablesemarkierung herum ist die Seitenfläche oder die Oberseite zumindest teilflächig mir einer opaken Abdeckung versehen, beispielsweise opak beschichtet. Diese Beschichtung muss jedoch nicht vollflächig ausgebildet sein, um die Ablesemarkierung zu erzeugen.

Bei einer Ausführungsform kann die Ablesemarkierung beispielsweise als eine strichartige oder linienartige Aussparung in einer sich zumindest in einem Abschnitt des Stellelements über beide Seitenflächen und die Oberseite erstreckenden opaken Abdeckung ausgebildet sein, wobei die linien- oder strichartig ausgebildete Aussparung an der Oberseite vorzugsweise senkrecht zur Orientierung des Verstellweges ausgerichtet ist. Die Ablesemarkierung kann auch nur in der Oberseite oder nur in einer Seitenfläche ausgebildet sein.

Alternative Ausführungsformen sehen vor, dass die Ablesemarkierung als opake Beschichtung in einem Austrittsbereich ausgebildet wird.

Um eine Blendung auch bei schräger Betrachtung des Pegelstellers oder des Stellelementes durch das von den Leuchtmitteln emittierte Licht zu vermeiden und zu minimieren, ist bei einer Ausführungsform vorgesehen, dass der Einkoppelabschnitt an der unteren Seitenfläche von einem, vorzugsweise umlaufenden, opaken Steg oder einem opaken Rahmen umgeben ist. Hierdurch wird ein Austreten von Licht benachbart zu dem Einkoppelabschnitt an der Unterseite des Stellelements vermieden. Der Steg oder Rahmen sind vorzugweise schwarz.

Dieser Steg oder Rahmen springt vorzugsweise aus der unteren Seitenfläche vor. Auf diese Wiese kann eine Blendung bei schräger Betrachtung weiter vermindert werden. An einer Eintrittsfläche des Einkoppelabschnitts reflektiertes oder gestreutes Licht kann von dem Steg oder Rahmen abgeblockt werden. Eine Sicht auf den Einkoppelabschnitt kann verhindert oder zumindest deutlich eingeschränkt werden.

Ein Abstand zwischen einer Ebene, in der die Lichtaustrittsflächen der Leuchtmittel angeordnet sind, und einer Unterkanten des Stegs oder Rahmens (gemessen entlang der Flächennormale der Ebene, wird möglichst klein gewählt.

Alternativ oder zusätzlich kann eine Bedienoberfläche einen opaken Umlaufrahmen aufweisen, der aus der Ebene der Bedienoberfläche vorspringt und das Gebiet umschließt, welches von dem Stellelement beim Bewegen entlang des Verstellweges überstrichen wird.

Um eine Funktionszuordnung des Pegelstellers zu einem Signaltyp oder einem bestimmten Signal auf einfache Weise anzeigen zu können, ist bei einigen Ausführungsformen vorgesehen, dass die getrennt ansteuerbaren Leuchtmittel jeweils mehrfarbige Leuchtmittel sind, wobei die Farbigkeit des emittierten Lichts durch die Steuereinrichtung einstellbar ist.

Besonders bevorzugt werden Ausführungsformen, bei denen die mehrfarbigen Leuchtmittel jeweils RGB-Leuchtdioden sind. Als Leuchtdioden ausgebildete Leuchtmittel lassen sich einfach ansteuern. Darüber hinaus erzeugen diese Leuchtmittel nur eine sehr geringe Abwärme. RGB-Leuchtdioden können darüber hinaus einen sehr großen Gamut aufspannen, sodass sehr viele unterschiedliche Farben von Licht in das Stellelement eingekoppelt werden können.

Alternativ oder zusätzlich zu der Kennzeichnung des Signaltyps über eine Farbe kann auch eine Position des Stellelements entlang des Verstellweges über die Farbe des von den Leuchtmitteln erzeugten farbigen Lichts angezeigt werden. Eine Stellung des Pegelstellers kann beispielsweise über eine Farbsättigung des Farbtons angezeigt werden, wohingegen der Farbton die Funktionalität anzeigt.

Einige Ausführungsformen sehen eine möglichst gleichmäßige und konstante Helligkeit der Lichtaustrittsbereiche vor.

Um eine gleichmäßige Ausleuchtung zu ermöglichen, ist bei einigen Ausführungsformen vorgesehen, dass die Leuchtmittel entlang des Verstellweges gleichmäßig verteilt angeordnet sind.

Bei einigen Ausführungsformen ist vorgesehen, dass die Leuchtmittel an einer Seite entlang des Verstellweges angeordnet sind. Hierdurch kann ein benötigter Bauraum für die Bedienvorrichtung minimal gehalten werden.

Insbesondere wenn eine verbesserte Beleuchtung neben dem Stellelement an beiden Seitenflächen gewünscht ist oder eine homogene Ausleuchtung an der Oberseite und/oder Vorder- und/oder Rückseite, insbesondere quer zum Verstellrichtung, d-h quer zum Verstellweg, verbessert werden soll, sind Ausführungsformen von Vorteil, bei denen die Leuchtmittel auf beiden Seiten des Verstellweges angeordnet sind.

Bei den meisten Ausführungsformen behindert nämlich der Stellhebel, auf dem das Stellelement angeordnet ist, eine Lichtleitung im Innern des Stellelements von Seitenhälfte, in der die Lichteinkopplung der auf der einen Seite des Verstellwegs angeordneten Leuchtmittel erfolgt, zu der anderen Seitenhälfte oder Seitenfläche. Somit sind Einkopplungen von Licht in beide Seitenhälften von Vorteil. Die Seitenhälften sind hier in Bezug auf den Stellhebel definiert.

Um bei einer Verstellung des Stellelements bzw. Pegelstellers entlang des Verstellwegs eine möglichst gleich helle kontinuierliche Beleuchtung oder eine sich stetig gemäß einem Funktionszusammenhang ändernde, beispielsweise linear steigende, Helligkeit beim Verlagern des Stellelements entlang des Verstellweges sicherzustellen, ist bei bevorzugten Ausführungsformen vorgesehen, dass das Stellelement jeweils mindestens zwei der getrennt ansteuerbaren Leuchtmittel gleichzeitig überdeckt, die an unterschiedlichen Positionen entlang des Verstellweges angeordnet sind. Somit kann zuverlässig erreicht werden, dass unabhängig von der konkreten Position eines einzelnen Leuchtmittels relativ zu dem Stellelement immer eine konstante oder gewünschte Lichteinkopplung stattfindet. Bei einer ungünstigen Positionierung des einen Leuchtmittels relativ zu dem Stellelement, d. h. wenn dieses sich am Rand des Einkoppelabschnitts befindet, kann über das mindestens eine weitere überdeckte Leuchtmittel eine zusätzliche Lichteinkopplung bewirkt werden, die eine verringerte Lichtleitung des an einer Randposition des Einkoppelabschnitts durch das eine Leuchtmittel eingekoppelten Lichts kompensiert.

Eine vorteilhafte Ausgestaltung der Erfindung sieht somit vor, dass die Steuereinrichtung so ausgebildet ist, die gleichzeitig von dem Stellelement überdeckten Leuchtmittel individuell oder verstellwegpositionsindividuell hinsichtlich ihrer Lichtintensität so anzusteuern, dass eine Lichtemission an den Austrittsbereichen eine konstante Intensität unabhängig von einer Stellung des Pegelstellers aufweist.
Einige Ausführungsformen sehen vor, dass der Einkoppelabschnitt des Stellelements jeweils mindestens zwei Leuchtmittel, welche auf derselben Seite entlang des Verstellweges angeordnet sind, zeitgleich überdeckt.

Bei anderen Ausführungsformen überdeckt das Stellelement jeweils mindestens zwei Leuchtmittel auf jeder Seite des Verstellweges.

Um einen schnellen Wechsel einer Änderung einer Belegung des Pegelstellers anzeigen zu können, weist die Steuereinrichtung bei einigen Ausführungsformen einen Funktionssignaleingang auf, über den ein Funktionssignal erfassbar ist. Die Steuereinrichtung ist ferner ausgebildet, eine Farbigkeit der Leuchtmittel in Abhängigkeit des Funktionssignals festzulegen.

Um eine einheitliche Farbigkeit des in dem Stellelement zu dem oder den Austrittsbereichen geleiteten Lichts zu erreichen, ist bei einigen Ausführungsformen vorgesehen, dass die Steuereinrichtung ausgebildet ist, die Farbigkeit der zeitgleich zur Lichtemission angesteuerten Leuchtmittel identisch einzustellen. D.h. die Leuchtmittel emittieren Licht identischer Farben.

Die in der Regel teilweise vorgegebene Aufteilung in zwei Stellelementhälften aufgrund des Stellhebels ist bei einigen Ausführungsformen vollständig ausgebildet, sodass das Stellelement zwei hinsichtlich einer Lichtleitung im Innern des Stellelements voneinander getrennte Seitenhälften aufweist.

Insbesondere bei Ausführungsformen, die ein solches Stellelement mit zwei hinsichtlich der Lichtleitung getrennten Seitenhälften aufweist, aber auch bei anderen Ausführungsformen kann die Steuereinrichtung ausgebildet sein, die Farbigkeit der zeitgleich zur Lichtemission angesteuerten Leuchtmittel, welche auf einer Seite des Verstellweges angeordnet sind, identisch einzustellen und die Farbigkeit der Leuchtmittel, welche an einer gegenüberliegenden Seite des Verstellweges angeordnet sind, jeweils identisch, jedoch mit einer anderen Farbigkeit als die Leuchtmittel auf der einen Seite des Verstellweges einzustellen. Ist beispielsweise in der Oberseite in jeder der Seitenhälften jeweils eine Aussparung in der opaken Abdeckung als Austrittsbereich vorgesehen, so können diese unterschiedlich farbig hinterleuchtet werden. Hierüber wird die Möglichkeit, eine Funktionszuordnung anzuzeigen und zugleich beispielsweise eine Pegelstellung über die Farbe anzuzeigen, geschaffen. Auch die Möglichkeit, Gruppenzugehörigkeiten des Kanals über eine Farbe und ein anderes Funktionsmerkmal über die andere Farbe anzuzeigen, wird geschaffen. Es gibt vielfältige Ausgestaltungsmöglichkeiten, eine zeitgleiche unterschiedlich farbige Beleuchtung bzw. Hinterleuchtung von Aussparungen in der opak beschichteten Ober-, Vorder-, Hinterseite oder den Seitenflächen zu nutzen.

Auch eine zeitliche Veränderung der Lichtintensität kann zur Informationsübermittlung genutzt werden, ohne die Farbigkeit des verwendeten Lichts zu verändern. Hierdurch kann beispielsweise der Pegelsteller gegenüber anderen Pegelstellern in einer Bedienoberfläche hervorgehoben werden, um die Aufmerksamkeit einer Person auf diesen Pegelsteller zu lenken.

In der Regel wird der Pegelsteller der Bedienvorrichtung in eine Bedienoberfläche integriert. Hierbei ist vorgesehen, dass sich der Stellhebel, an dem das Stellelement befestigt ist, durch einen als Durchgangsloch ausgebildeten Schlitz der Bedienoberfläche erstreckt, wobei der Schlitz parallel zum Verstellweg orientiert ist. Der Schlitz korrespondiert somit mit dem Verstellweg des Pegelstellers. Der Stellhebel, an dem das Stellelement befestigt ist, ist in dem als Durchgangsloch ausgebildeten Schlitz der Bedienoberfläche beim Verstellen entlang des Verstellweges linear verlagerbar.

Bei einigen Ausführungsformen ist vorgesehen, dass die Leuchtmittel seitlich neben dem Schlitz in die Bedienoberfläche eingelassen sind. Hierdurch ist es möglich, einen sehr schmalen Schlitz in der Bedienoberfläche auszubilden.

Bei anderen Ausführungsformen sind die Leuchtmittel im Bereich des Schlitzes angeordnet. Lichtaustrittsflächen der Leuchtmittel können in der Ebene der Bedienoberfläche oder unterhalb der Ebene der Bedienoberfläche angeordnet sein.

Bei anderen Ausführungsformen ist vorgesehen, dass die Leuchtmittel entlang des Schlitzes angeordnet sind.

Vorzugsweise ist der Pegelsteller mit einer Antriebseinheit ausgebildet, sodass das Stellelement alternativ zu einer manuellen Verstellung auch über die Antriebseinheit, welche mit der Steuereinrichtung verbunden ist, in jede Position entlang des Verstellweges verlagerbar ist. Solche Pegelsteller werden auch als Motor-Pegelsteller bezeichnet. Mit einem solchen Pegelsteller sind schnelle Szenenwechsel möglich, bei denen abgespeicherte Stellungen des Pegelstellers über die Antriebseinheit hergestellt werden.

Nachfolgend werden bevorzugte Ausführungsformen unter Bezugnahme auf Zeichnungen näher erläutert. Hierbei zeigen:
- Fig. 1: eine schematische Draufsicht auf eine Bedienvorrichtung;
- Fig. 2: eine schematische Schnittansicht entlang der Schnittlinie A-A;
- Fig. 3: eine schematische Schnittansicht eines Stellelements;
- Fig. 4: eine schematische Darstellung von Lichtintensitätssteuerkurven; und
- Fig. 5: eine schematische Draufsicht auf ein Tonmischpult mit mehreren Bedienstreifen.

In Fig. 1 ist schematisch eine Bedienvorrichtung 1 dargestellt. Die Bedienvorrichtung 1 umfasst einen Pegelsteller 10. Entlang eines Verstellweges 20 ist ein Stellhebel 30 des Pegelstellers 10 linear verlagerbar. Um den Stellhebel 30 manuell bedienen zu können, weist der Pegelsteller 10 ein Stellelement 40 auf. Abhängig von der Position des Stellhebels 30 bzw. des Stellelements 40 entlang des Verstellweges 10 wird von einer Steuereinrichtung 50 ein Parametersignal an einem Ausgang 51 bereitgestellt. Die Position des Stellelements korreliert mit einem Parameterwert bzw. einem Pegelstellwert.

Der Pegelsteller 10 ist vorzugsweise als sogenannter Motor-Pegelsteller ausgebildet. Um den Stellhebel 30 und das darauf befindliche Stellelement 40 in jede beliebige Position aktiv entlang des Verstellweges 20 verlagern zu können, weist ein solcher Pegelsteller 10 einen Stellantrieb 70 auf, der den Stellhebel 20 entlang des Verstellweges 20 vor und zurück bewegen kann. Der Stellantrieb 70 wird vorzugsweise über die Steuereinrichtung 50 gesteuert.

Das Stellelement 40 ist auf dem Stellhebel 30 befestigt. Der Stellhebel weist an diesem Ende in der Regel eine T-förmig ausgebildete Gestalt auf. Auf diesem Ende ist das Stellelement 40 vorzugsweise mittels einer Rastverbindung befestigt. Das Stellelement 40 weist eine Oberseite 41, eine Vorderseite 42, eine Rückseite 43, eine linke Seite 44, eine rechte Seite 45 und eine Unterseite 46 auf, welche Zeichenebene zugewandt ist. Jene Seitenflächen des Stellelements 40, die bei einer manuellen Verstellung des Stellelements 40 entlang des Verstellweges 20 durch einen Nutzer berührt werden können, werden auch als Greifflächen 60 bezeichnet. Somit bilden die Oberflächen der Oberseite 41, der Vorderseite 42, der Rückseite 43, der linken Seite 44 und der rechten Seite 45 Greifflächen 60.

Benachbart zu dem Verstellweg 20, entlang dessen sich der Stellhebel 30 des Pegelstellers 10 verlagern lässt, ist eine Vielzahl Leuchtmittel 100, 100-na, 100-nb angeordnet. (n ist jeweils ein Zählindex) Die Leuchtmittel 100-na, 100-nb sind jeweils mit der Steuereinrichtung 50 so gekoppelt, dass diese jedes einzelne der Leuchtmittel 100 individuell oder verstellwegpositionsindividuell ansteuern kann. Bei einer Variante bei der eine individuelle Ansteuerung der Leuchtmittel 100 möglich ist, kann die Steuereinrichtung jedes einzelne Leuchtmittels 100-na, 100-nb so ansteuern, dass dieses Leuchtmittel Licht emittiert oder auch kein Licht emittiert. Bei einer Ausführungsform, bei der die Ansteuerung verstellwegpositionsindividuell erfolgt, kann die Steuereinrichtung die Leuchtmittel jeweils abhängig von ihrer Position entlang des Verstellweges 20 ansteuern. Leuchtmittel 100-na, 100-nb, die die dieselbe Position entlang des Verstellweges besitzen, aber beispielsweise auf den unterschiedlichen Seiten des Verstellweges 20 angeordnet sind, können dann gemeinsam, aber getrennt gegenüber Leuchtmitteln an anderen Positionen angesteuert werden. Bei der dargestellten Ausführungsform bedeutet eine verstellwegspositionsindividuelle Ansteuerung, dass die Leuchtmittel jeweils paarweise angesteuert werden. Somit erfolgt für jede Position eine individuelle Ansteuerung, aber nicht notwendigerweise eine individuelle Ansteuerung der an derselben Verstellwegsposition angeordenten Leuchtmittel 100. Eine individuelle Ansteuerung erlaubt somit eine noch größere Einstellungsvielfalt, insbesondere im Hinblick auf eine homogene Ausleuchtung, insbesondere quer zum Verstellweg, als eine verstellwegpositionsindividuelle Ansteuerung. Bei bevorzugten Ausführungsformen kann die Steuereinrichtung 50 auch für die Leuchtmittel 100 die Intensität des emittierten Lichts verstellwegpositionsindividuell steuern. Die Anzahl der benötigten Ansteuerschaltkreise ist gegenüber individueller Ansteuerung jedes einzelnen Leuchtmittels reduziert.

Andere Ausführungsformen können vorsehen, dass auch die an derselben Position entlang des Verstellweges angeordnet Leuchtmittel jeweils individuell ansteuerbar sind.

Die Leuchtmittel 100 sind in der dargestellten Ausführungsform in zwei Gruppen 110,120 von Leuchtmitteln 100 aufgeteilt. Die eine Gruppe 110 von Leuchtmittel 100-na ist auf einer Seite des Verstellweges 20 angeordnet, die weitere Gruppe 120 von Leuchtmittel 100-nb ist auf der gegenüberliegenden Seite des Verstellweges 20 angeordnet. (Die nachgestellten Buchstaben a und b geben jeweils eine Gruppenzugehörigkeit oder "Seitenzugehörigkeit" an.) Innerhalb der Gruppen 110,120 sind die Leuchtmittel 100-na, 100-nb jeweils gleich beanstandet zueinander entlang des Verstellweges 20 angeordnet. Ein Längsabstand 112,122 der Leuchtmittel 100 zwischen zwei benachbarten Leuchtmitteln auf derselben Seite des Verstellweges 20 ist somit für alle Leuchtmittel dieser Seite des Verstellweges 20 gleich.

Die Leuchtmittel 100 weisen jeweils einen identischen Leuchtmitteldurchmesser 105 auf. Bei anderen Ausführungsformen können die Leuchtmitteldurchmesser 105 leicht variieren. Auch die Lichtaustrittsflächen der Leuchtmittel 100 sind vorzugsweise möglichst homogen, d. h. gleichartig in Form, Fläche und Beschaffenheit ausgebildet.

Die Leuchtmittel 100 sind vorzugsweise Mehrfarbleuchtmittel, welche auch als farbige Leuchtmittel bezeichnet werden. Dies bedeutet, dass ein einzelnes Leuchtmittel in der Lage ist, Licht unterschiedlicher Wellenlängen zu emittieren. Besonders bevorzugt sind die Leuchtmittel 100 jeweils als RGB-LEDs ausgebildet. Eine RGB-LED enthält Halbleiterstrukturen, die Licht im roten, grünen und blauen Wellenlängenbereich emittieren können. Über eine Variation der Intensitäten der verschiedenen Wellenlängen ist es möglich, aufgrund der additiven Farbmischung eine Vielzahl von Farben eines Gamuts (Farbraums) zu erzeugen. Abhängig von den unterschiedlichen Intensitätsverhältnissen der drei emittierten Wellenlängen bzw. emittierten Spektren der unterschiedlichen Halbleiterstrukturen nimmt ein menschlicher Betrachter eine Farbe aus dem Gamut für das emittierte Licht wahr. Die Farbe des von einem menschlichen Betrachter wahrgenommenen Lichts kann somit über die Steuereinrichtung 50 für jedes der Leuchtmittel 100 eingestellt werden.

Das Stellelement 40 weist eine Länge 47 und eine Breite 48 auf. Die Länge 47 des Stellelements wird parallel zum Verstellweg 20 des Pegelstellers 10 gemessen, die Breite 48 hingegen senkrecht zum Verstellweg 20 des Pegelstellers 10. Eine Verstellrichtung 5 ist parallel zum Verstellweg 20 orientiert und gibt die Richtung an, entlang derer das Stellelement 40 bzw. der Stellhebel 30 des Pegelstellers 10 vor und zurück bewegt werden können.

Die Breite 48 des Stellelements 40 ist auf seitliche Abstände 111 und 121 der Leuchtmittel 100-na oder entsprechend 100-nb vom Verstellweg so abgestimmt, dass das Stellelement 40 in jeder Position mindestens ein Leuchtmittel 100 vollständig überdeckt.

Bei der dargestellten Ausführungsform der Fig. 1, bei der eine Gruppe 110 von Leuchtmittel 100-na auf der einen Seite des Verstellweges und die weitere Gruppe 120 von Leuchtmitteln 100-nb auf der gegenüberliegenden Seite des Verstellweg angeordnet sind, ist das Stellelement 40 so ausgebildet, dass das Stellelement 40 in jeder Position entlang des Verstellweges 20 jeweils mehrere der Leuchtmittel 100 vollständig überdeckt. Eine Breite 48 des Stellelements 40 ist somit ausreichend gewählt, dass sowohl Leuchtmittel 100-na auf der einen Seite der einen Gruppe 110 als auch Leuchtmittel 100-nb der gegenüberliegenden Gruppe 120 in jeder Position entlang des Verstellweges 20 überdeckt sind.

Eine Breite 48 des Stellelements ist somit größer als ein Querabstand zueinander benachbarter Leuchtmittel 100-na, 100-nb auf den gegenüberliegenden Seiten des Verstellweges. Auskragungen 61,62 des Stellelements seitlich über den Stellhebel 30 sind somit größer als jeweils eine Summe eines seitlichen Abstands 111,121 und eines Leuchtmitteldurchmessers 105.

Bei der dargestellten Ausführungsform ist auch die Länge 47 des Stellelements 40 größer als eine Summe aus dem zweifachen Leuchtmitteldurchmesser 105 und dem Längsabstand 112, 122 benachbarter Leuchtmittel 100 jeweils auf derselben Seite des Verstellweges 20 des Stellhebels 30.

Bei der dargestellten Ausführungsform sind jeweils auf jeder Seite des Verstellweges 20 mindestens zwei der Leuchtmittel 100-na, 100-nb der beiden Gruppen 110,120 der Leuchtmittel 100 von der Unterseite 46, die der Zeichenebene zugewandt ist, des Stellelements 40 überdeckt, in der dargestellten Position des Stellelements die Leuchtmittel 100-xa, 100-ya ,100-xb, 100-yb.

Die der Zeichenebene zugewandte Unterseite 46 des Stellelements weist einen Einkoppelabschnitt 150 auf. Über diesen Einkoppelabschnitt 150 kann von den Leuchtmitteln 100, welche von der Unterseite 46 des Stellelements 40 überdeckt sind, emittiertes Licht ins Innere des Stellelements 40 eingekoppelt werden. Im Innern des Stellelements 40 weist dieses einen Lichtleitabschnitt 160 auf, der das eingekoppelte Licht zu einem Lichtaustrittsbereich 170 oder mehreren Lichtaustrittsbereichen 170 leitet. Der oder die Lichtaustrittsbereiche 170 sind in den Greifflächen 60 des Stellelements ausgebildet.

Um eine Blendung durch die Leuchtmittel 100 zu vermeiden, ist die Steuereinrichtung 50 so ausgebildet, dass diese nur jene der Leuchtmittel 100 ansteuert, Licht zu emittieren, die von dem Stellelement 40 vollständig überdeckt sind. Im dargestellten Ausführungsbeispiel sind dies die mit den Bezugszeichen 100-xa, 100-ya ,100-xb, 100-yb bezeichneten Leuchtmittel.

Die Steuereinrichtung 50 ist so ausgebildet, dass diese nicht überdeckte Leuchtmittel abschaltet oder so ansteuert, dass diese kein Licht emittieren. Nur die Leuchtmittel, welche von dem Stellelement 40 vollständig überdeckt sind, werden zur Lichtemission angesteuert.

Vorzugsweise werden die Leuchtmittel 100 von der Steuereinrichtung 50 so angesteuert und eingestellt, dass diese, wenn sie Licht emittieren, identisch farbiges Licht emittieren. Andere Ausführungsformen können vorsehen, dass eine Farbe des jeweils emittierten Lichts abhängig von der Position des jeweils überdeckten Leuchtmittels entlang des Verstellweges 20 ist.

Bei einigen Ausführungsformen ist das Stellelement so ausgebildet, dass alle Greifflächen lichtdurchlässig sind. In diesem Fall leuchtet das Stellelement von allen Seiten, sofern Licht über den Einkoppelabschnitt 150 eingekoppelt ist.

Um jedoch gerade in dunklen Arbeitsumgebungen eine Blendung zu vermeiden oder zu vermindern, ist bei einigen Ausführungsformen zumindest ein Teilbereich der Oberseite und gegebenenfalls zusätzlich der Vorderseite und/oder der Rückseite und/oder der linken Seite und/oder der rechten Seite des Stellelements 40 mit einer opaken Beschichtung 180 versehen. Zumindest an einer dieser Seiten weist die opake Abdeckung, beispielsweise in Form einer opaken Beschichtung 180, eine Aussparung 181 auf, die als Lichtaustrittsbereich 170 dient.

Bei der dargestellten Ausführungsform ist der Lichtaustrittsbereich 170 als linienförmige Aussparung 181 in einer opaken Beschichtung 180, d.h. in einer opaken Abdeckung, der Oberseite 41 des Stellelements 40 ausgebildet. Von der Unterseite 46 in das Stellelement 40 eingekoppeltes Licht tritt somit aus der Aussparung 181, die einen Lichtaustrittsbereich 170 darstellt, aus dem Stellelement 40 aus. Auf der Oberseite 41 des Stellelements 40 erscheint somit ein heller leuchtender Strich. Dieser wird in der Farbe wahrgenommen, die der Farbe des Lichts entspricht, das von überdeckten Leuchtmitteln 100 in den Einkoppelabschnitt 150 eingekoppelt und durch den Lichtleitabschnitt 160 zu dem Lichtaustrittsbereich 170 geleitet wird.

Die linienförmige Aussparung 181 kann auch als Ablesemarkierung für eine gegebenenfalls neben dem Pegelsteller angeordnete Skala (nicht dargestellt) verwendet werden.

Die opake Abdeckung 180 ist vorzugsweise aus einem leitfähigen Material ausgebildet und entweder im Innern des Stellelements oder entlang der Außenflächen des Stellelements elektrisch leitend mit dem Stellhebel 30 kontaktiert. Hierdurch ist es möglich, mit dem Pegelsteller einen als Kontaktsensor bezeichneten Sensor 80 zu verbinden. Dieser kann einen Kontakt der opaken Abdeckung durch einen Nutzer erfassen. Der Kontaktsensor 80 weist vorzugsweise einen Kontaktsignalausgang 81 auf, über den ein Signal bereitgestellt wird, welches einen Berührkontakt durch einen Nutzer anzeigt.

In alternativen Ausführungsformen kann auch die klare Beschichtung, welche transparent ist, leitfähig ausgestaltet sein. Da die Kontaktsensoren teilweise auch eine kapazitive Ankopplung eines Körperteils an das Stellelement 40 bzw. eine Greiffläche 60 des Stellelements 40 auswerten kann, muss nicht in jedem Falle die gesamte Greiffläche 60 des Stellelements elektrisch leitend ausgebildet sein, um dennoch zuverlässig jeden Berührkontakt zu erfassen.

Vorzugsweise weisen zumindest eine linke Seitenfläche 144 und/oder eine rechte Seitenfläche 145 an der linken Seite 44 bzw. der rechten Seite 45 einen Lichtaustrittsbereich auf. Beispielsweise können die linke Seite 44 und/oder die rechte Seite 45 jeweils vollflächig als Lichtaustrittsbereiche ausgebildet sein. Ein Vorteil, einen Lichtaustrittsbereich auf der linken Seite und/oder der rechten Seite 45 anzuordnen, besteht darin, dass an den Seiten 44, 45 bzw. den entsprechenden Seitenflächen 144,145 austretendes Licht einen Teil einer Bedienfläche (nicht dargestellt) oder ein Teil einer hierauf angeordneten Skala beleuchten kann. Hierfür können auch ein Lichtaustritt aus der Vorder- und/oder der Rückseite des Stellelements 40 genutzt werden.

Um die korrekte Ansteuerung der Leuchtmittel 100 zu gewährleisten, ist die Steuereinrichtung 50 mit dem Pegelsteller 10 so verbunden, dass die Steuereinrichtung 50 die Position des Stellelements 40 bzw. des Stellhebels 30 ermitteln kann. Hierüber ist es möglich, diejenigen Leuchtmittel 100-xa, 100-xb, 100-ya, 100-yb auszuwählen, die in der aktuellen Stellung des Stellhebels 30 von dem darauf befindlichen Stellelement 40 überdeckt sind. Diese in der dargestellten Stellung überdeckten Leuchtmittel 100-xa, 100-xb, 100-ya, 100-yb werden dann angesteuert, Licht zu emittieren. Eine Farbe des emittierten Lichts wird von der Steuereinrichtung 50 vorzugsweise gemäß einer Funktion eingestellt, die dem Pegelsteller 10 bzw. dem Bedienstreifen eines Mischpults, in welchen der Pegelsteller 10 integriert ist, zugeordnet ist. Hierfür kann die Steuereinrichtung 50 einen Funktionseingang 52 aufweisen. Über den Funktionseingang 52 kann der Steuereinrichtung 50 beispielsweise ein Funktionssignal einer Bedienlogik eines digitalen Tonmischpults übermittelt werden. Anhand des Funktionssignals ermittelt die Steuereinrichtung 50 dann die zugewiesene Funktion. Abhängig von der zugewiesenen Funktion wird vorzugsweise die Farbe des Lichts bestimmt, welche die Leuchtmittel 100 emittieren.

In Fig. 2 ist eine schematische Schnittansicht gemäß der Schnittlinie A-A der Fig. 1 dargestellt. Gleiche technische Merkmale sind in allen Figuren mit denselben Bezugszeichen versehen. Auf einer Platine 200 sind der Pegelsteller 10 mit dem Stellhebel 30 sowie auf beiden Seiten Leuchtmittel 100 angeordnet. Auf dem Stellhebel 30 ist ein Stellelement 40 angeordnet. Dieses ist im Innern aus einem diffus streuenden lichtdurchlässigen Material 240, welches an der Unterseite 46 an der Oberseite 41 sowie an der linken Seite 44 und der rechten Seite 45 jeweils von einer lichtdurchlässigen transparenten, klaren Materialschicht 241 abgedeckt ist. Diese klare Materialschicht 241 ist jeweils an jeder der Seiten optional. Die Unterseite 46 bildet mit den lichtdurchlässigen Bereichen den Einkoppelabschnitt150, der in zwei Einkoppelabschnittsteile 150a ,150b durch den Stellhebel 30 unterteilt sein kann. Eingekoppeltes Licht tritt durch die klare Materialschicht 241 an der Unterseite 46 und gelangt in die diffus streuende Materialschicht 240. Aufgrund der diffusen Streuung wird das von unten in das Stellelement 40 eindringende Licht in alle Richtungen gestreut, sodass aus sämtlichen Oberflächen des diffus streuenden Materials 240 Licht durch die klare Materialschicht 241 austreten kann. Nur an jenen Bereichen, an denen eine opake Abdeckung, beispielsweise ausgebildet als opake Beschichtung 180, aufgebracht ist, wird ein Lichtaustritt aus dem Stellelement 40 verhindert. An einer Unterseite kann die opake Abdeckung spiegelnd ausgebildet sein, um das Licht zurück in das diffus streuende Material 240 zurück zu spiegeln. Alternativ oder zusätzlich zu einer opaken Beschichtung, können auch Bereiche des Stellelements 40 aus opaken Materialien gefertigt sein. Wesentlich ist jedoch, dass im Innern ein Lichtleitabschnitt 160 existiert, der an der Unterseite 46 eingekoppeltes Licht zu einer der Außenflächen, d.h. einer der Greifflächen 60, des Stellelements leitet und an einer dieser Außenflächen, d. h. an einer der Greiffläche 60, mindestens ein Lichtaustrittsbereich 170 ausgebildet ist.

In Fig. 2 ist gut zu erkennen, dass der Stellhebel 30, der in der Regel aus einem metallischen Material gefertigt ist und somit opak ausgebildet ist, eine Lichtleitung zwischen einer linken Hälfte 244 und einer rechten Hälfte 245 des Stellelements 40 behindert oder verhindert. Daher ist bei der dargestellten Ausführungsform der Fig. 2 und der Ausführungsform nach Fig. 1 jeweils auf beiden Seiten des Pegelstellers 10 eine Gruppe 110,120 von Leuchtmittel 100 angeordnet. Somit ist eine gleichmäßige Ausleuchtung des Pegelstellers, insbesondere von Lichtaustrittsbereichen, die sich über die linke Hälfte 244 und die rechte Hälfte 245 erstrecken, möglich.

Andere Ausführungsformen können diesen Umstand jedoch auch ausnutzen und das Stellelement so ausbilden, dass die linke Hälfte und die rechte Hälfte hinsichtlich der Lichtleitung im Innern des Stellelements gegeneinander isoliert sind. Sowohl an der Oberseite als auch an der Vorderseite und der Rückseite können jeweils unterschiedlich farbige Aussparungen in einer opaken Abdeckung erzeugt werden, indem unterschiedlich farbiges Licht in die unterschiedlichen Hälften eingekoppelt wird. Dies wird darüber erreicht, dass die eine Gruppe von Leuchtmitteln, die auf der einen Seite des Pegelstellers angeordnet sind, Licht einer Farbe emittieren, wenn sie von dem Stellelement überdeckt sind, und die Leuchtmittel auf der anderen Seite des Pegelstellers, die zu einer anderen Gruppe von Leuchtmitteln gehören, Licht einer anderen Farbe emittieren, wenn diese von dem Stellelement überdeckt sind.

In Fig. 3 ist eine schematische Seitenansicht einer Seitenfläche beispielsweise der linken Seitenfläche 144 dargestellt. Zu erkennen ist, dass an der Oberseite 41 eine als opake Beschichtung 180 ausgebildete Abdeckung vorhanden ist, die sich ebenfalls über einen Teil 380 der Seitenfläche erstreckt, der schraffiert dargestellt ist. In der opaken Beschichtung ist eine Aussparung 181 in Form eines nach unten weisenden stilisierten Pfeils ausgebildet, die als Ablesemarke verwendet werden kann. In den nicht schraffierten Bereichen der Seitenfläche tritt Licht aus dem Stellelement 40 aus, wenn an dem Einkoppelabschnitt 150 an der Unterseite 46 Licht in das Stellelement 40 eingekoppelt wird.

Um eine möglichst gute Ausleuchtung eines Stellelements mit nur einem Leuchtmittel oder mit zwei Leuchtmitteln, welche an derselben Position entlang des Verstellweges20, jedoch auf unterschiedlichen Seiten des Pegelstellers 10 angeordnet sind, zu erreichen, wäre bezogen auf die Längsrichtung des Stellelements eine mittige Einkopplung optimal. Wird das Stellelement jedoch beim Betätigen entlang des Verstellweges verlagert, so "wandert" oder "wandern" die Einkoppelpositionen des von dem oder den Leuchtmitteln emittierten Lichts von der Mitte aus in Richtung der Vorderseite oder der Rückseite, abhängig von der Verlagerungsrichtung. Mit im vorderen oder hinteren Bereich der Unterseite eingekoppelten Licht ist jedoch eine gleichmäßige Ausleuchtung beispielsweise der Oberseite deutlich schwieriger oder unmöglich. Daher ist bei der bevorzugten Ausführungsform vorgesehen, dass zeitgleich immer mindestens zwei Leuchtmittel entlang der Verlagerungsrichtung bzw. des Verstellweges überdeckt werden, die sich also bezogen auf die Verlagerungsrichtung an unterschiedlichen Positionen befinden. Diese können nun unterschiedlich hinsichtlich ihrer abgestrahlten Lichtintensität angesteuert werden, sodass in Summe eine möglichst gleichmäßige Ausleuchtung des Stellelements erreicht wird.

In Fig. 4 sind schematisch für vier benachbart auf derselben Seite des Verstellweges gleichbeabstandet angeordnete Leuchtmittel Lichtintensitätsteuerkurven 401-404 gegen die Position P des Stellelements entlang des Verstellweges aufgetragen.

Wenn sich der Pegelsteller in der Position P1 befindet, wird das Leuchtmittel 100-1 angesteuert, um Licht mit maximaler Lichtintensität I1 zu emittieren. Die übrigen Leuchtmittel 100-2-100-4 emittieren in dieser Position kein Licht. Wird der Pegelsteller in die Position P2 bewegt, so wird die Intensität I1 des Leuchtmittels 100-1 abgeschwächt und zugleich die Intensität I2 des Leuchtmittels 100-2 erhöht. Erreicht der Pegelsteller die Position P3, wird nun von dem Leuchtmittel 100-2 Licht mit maximaler Lichtintensität I2 emittiert. Wird der Pegelsteller weiter in Richtung der Position P4 verlagert, wird die Intensität I2 des Leuchtmittels 100-2 abgeschwächt und nun die Intensität I3 des Leuchtmittels 100-3 erhöht. Abhängig von der Position werden somit die Leuchtmittel unterschiedlich angesteuert, um eine möglichst homogene Ausleuchtung der Austrittsbereiche des Stellelements zu erreichen. Die hier dargestellten Lichtintensitätskurven sind lediglich beispielhaft zu verstehen. Andere Ausführungsformen können andere Ausprägungen aufweisen. Beispielsweise können mehr als zwei Leuchtmittel entlang des Verstellweges 20 zeitgleich von dem Stellelement 40 überdeckt sein.

In Fig. 5 ist schematisch eine Draufsicht auf ein Tonmischpult 500 gezeigt. In einer Bedienfläche 510 sind mehrere Bedienstreifen 520-j ausgebildet, die jeweils einen Pegelsteller 10-j sowie weitere Bedienelemente 530-j aufweisen. In der Bedienfläche 510 sind als Durchgangslöcher ausgebildete Schlitze 540-j vorhanden, in denen sich die Stellhebel 30-j der Pegelsteller 10-j bewegen.

In dem gezeigten Mischpult sind unterschiedliche Varianten gezeigt. Der Schlitz 540-1 weist eine solche Breite quer zum Verstellweg auf, dass die Leuchtmittel im Bereich des Schlitzes gegebenenfalls unterhalb der Bedienfläche benachbart zu dem Pegelsteller angeordnet sind und dennoch die sich oberhalb der Bedienfläche befindenden Stellelemente durch die an deren Unterseite ausgebildete Einkoppelfläche beleuchten können.

Bei der Ausführungsform der übrigen Bedienstreifen 520-2 bis 520-4 sind die Leuchtmittel in die Bedienfläche 510 eingelassen sind. Die Schlitz 540-2 bis 540-4 sind entsprechend schmaler ausgebildet.

In den Figuren sind lediglich beispielhafte Ausführungsformen beschrieben.

### Bezugszeichenliste

- 1: Bedienvorrichtung
- 5: Verstellrichtung
- 10: Pegelsteller
- 20: Verstellweg
- 30: Stellhebel
- 40: Stellelement
- 41: Oberseite
- 42: Vorderseite
- 43: Rückseite
- 44: linke Seite
- 45: rechte Seite
- 46: Unterseite
- 47: Länge
- 48: Breite
- 50: Steuereinrichtung
- 51: Ausgang
- 52: Funktionseingang
- 60: Greifflächen
- 61: Auskragung
- 62: Auskragung
- 70: Stellantrieb
- 80: Sensor
- 81: Kontaktsignalausgang
- 100: Leuchtmittel
- 100-n: Leuchtmittel
- 100-na: Leuchtmittel mit Index n der Gruppe a
- 100-nb: Leuchtmittel mit Index n der Gruppe b
- 100-xa: Leuchtmittel mit Index x der Gruppe a
- 100-xb: Leuchtmittel mit Index x der Gruppe b
- 100ya: Leuchtmittel mit Index y der Gruppe a
- 100yb: Leuchtmittel mit Index y der Gruppe b
- 105: Leuchtmitteldurchmesser
- 110: eine Gruppe von Leuchtmitteln
- 111: seitlicher Abstand Leuchtmittel - Verstellweg
- 112: Längsabstand
- 120: eine weitere Gruppe von Leuchtmitteln
- 121: seitlicher Abstand Leuchtmittel - Verstellweg
- 122: Linksabstand
- 150: Einkoppelabschnitt
- 160: Lichtleitabschnitt
- 170: Lichtaustrittsbereich
- 180: opake Abdeckung
- 181: Aussparung
- 200: Platine
- 240: diffus streuendes Material
- 241: klares Material
- 244: linke Hälfte
- 245: rechte Hälfte
- 380: Teil
- 401- 404: Lichtsteuerkurven
- Pi: Position i des Pegelstellers
- 500: Tonmischpult
- 510: Bedienfläche
- 520-j: Bedienstreifen j
- 530-j: Bedienelemente des Bedienstreifens j
- 540-j: Schlitz des Bedienstreifens j

## Patentansprüche

1. Bedienvorrichtung (1) mit einem Pegelsteller (10), der ein entlang eines Verstellweges (20) bewegbares Stellelement (40) aufweist, wobei das Stellelement (40) eine untere Seitenfläche und äußere Greifflächen (60) umfasst,
wobei entlang des Verstellweges (20) eine Vielzahl getrennt ansteuerbarer Leuchtmittel (100) angeordnet ist und die Leuchtmittel und der Pegelsteller (10) mit einer Steuereinrichtung (50) verbunden sind, welche anhand der Position des Pegelsteller (10) die Leuchtmittel (100) zur Lichtemission ansteuert, **dadurch gekennzeichnet, dass** das Stellelement (40) im Innern einen Lichtleitabschnitt (160) umfasst, der in einen Einkoppelabschnitt (150) an der unteren Seitenfläche des Stellelements (40) eingekoppeltes Licht zu einem oder mehreren Austrittsbereichen (170) der Greifflächen (60) des Stellelements (40) leitet und die Vielzahl getrennt ansteuerbarer Leuchtmittel (100) so angeordnet ist, dass das Stellelement (40) in jeder Stellung des Pegelsteller (10) entlang des Verstellweges (20) mindestens eines der Leuchtmittel (100) mit seiner unteren Seitenfläche überdeckt, und die Steuereinrichtung (50) anhand der Position des Pegelsteller (10) jeweils nur die Leuchtmittel (100) zur Lichtemission ansteuert, die von dem Einkoppelabschnitt (150) des Stellelements (40) überdeckt sind.

2. Bedienvorrichtung (1) nach Anspruch 1, **dadurch gekennzeichnet, dass** der der Lichtleitabschnitt (160) ein transluzentes, im Innern diffus streuendes Material (240) umfasst.

3. Bedienvorrichtung (1) nach Anspruch 1 oder 2, **dadurch gekennzeichnet, dass** zumindest ein Kontaktabschnitt einer der Greifflächen (60) des Stellelements (40) elektrisch leitend mit einem Stellhebel (30) des Pegelsteller (10), auf dem das Stellelement (40) befestigt ist, verbunden ist, wobei der Stellhebel (30) wiederum mit einem Sensor (80) zum Erfassen einer Berührung des Stellelements (40) elektrisch gekoppelt ist.

4. Bedienvorrichtung (1) nach einem der vorangehenden Ansprüche, **dadurch gekennzeichnet, dass** der Austrittsbereich (170) oder einer der Austrittsbereiche (170) an einer Seitenfläche (144, 145) des Stellelements (40) ausgebildet ist, wobei die Seitenfläche (144, 145) parallel zu einer Richtung des Verstellweges (20) orientiert ist.

5. Bedienvorrichtung (1) nach einem der vorangehenden Ansprüche, **dadurch gekennzeichnet, dass** eine der Greifflächen (60) des Stellelements (40) eine opake Abdeckung (180) mit mindestens einer Aussparung (181) als den Austrittsbereich (170) oder einen der Austrittsbereiche (170) aufweist.

6. Bedienvorrichtung (1) nach einem der vorangehenden Ansprüche, **dadurch gekennzeichnet, dass** der Austrittsbereich (170) oder der einer der Austrittsbereiche (170) an einer der Greifflächen (60) die Form eine Ablesemarkierung aufweist.

7. Bedienvorrichtung (1) nach einem der vorangehenden Ansprüche, **dadurch gekennzeichnet, dass** die getrennt ansteuerbaren Leuchtmittel (100) jeweils mehrfarbige Leuchtmittel sind, wobei die Farbigkeit des emittierten Lichts durch die Steuereinrichtung (50) einstellbar ist.

8. Bedienvorrichtung (1) nach Anspruch 7, **dadurch gekennzeichnet, dass** die mehrfarbigen Leuchtmittel jeweils RGB-Leuchtdioden sind.

9. Bedienvorrichtung (1) nach einem der vorangehenden Ansprüche, **dadurch gekennzeichnet, dass** das Stellelement (40) jeweils mindestens zwei der getrennt ansteuerbaren Leuchtmittel (100) gleichzeitig überdeckt.

10. Bedienvorrichtung (1) nach einem der vorangehenden Ansprüche, **dadurch gekennzeichnet, dass** die Leuchtmittel (100) entlang des Verstellweges (20) gleichmäßig verteilt angeordnet sind.

11. Bedienvorrichtung (1) nach einem der vorangehenden Ansprüche, **dadurch gekennzeichnet, dass** die Leuchtmittel (100) an einer Seite entlang des Verstellweges (20) angeordnet sind.

12. Bedienvorrichtung (1) nach einem der vorangegangenen Ansprüche, **dadurch gekennzeichnet, dass** die Leuchtmittel (100) auf beiden Seiten des Verstellweges (20) angeordnet sind.

13. Bedienvorrichtung (1) nach einem der vorangehenden Ansprüche, **dadurch gekennzeichnet**, die Steuereinrichtung (50) ausgebildet ist, die gleichzeitig von dem Stellelement (40) überdeckten Leuchtmittel (100) individuell hinsichtlich ihrer Lichtintensität so anzusteuern, dass eine Lichtemission an dem Austrittsbereich (170) oder den Austrittsbereichen (170) eine konstante Intensität unabhängig von einer Stellung des Pegelstellers aufweist.

14. Bedienvorrichtung (1) nach einem der vorangehenden Ansprüche, **dadurch gekennzeichnet**, die Steuereinrichtung (50) ausgebildet ist, die gleichzeitig von dem Stellelement (40) überdeckten Leuchtmittel (100) verstellwegpositionsindividuell hinsichtlich ihrer Lichtintensität so anzusteuern, dass eine Lichtemission an dem Austrittsbereich (170) oder den Austrittsbereichen (170) eine konstante Intensität unabhängig von einer Stellung des Pegelstellers aufweist.

15. Bedienvorrichtung (1) nach Anspruch 13 oder 14, **dadurch gekennzeichnet, dass** der Einkoppelabschnitt (150) des Stellelements (40) jeweils mindestens zwei Leuchtmittel (100), welche auf derselben Seite entlang des Verstellweges (20) angeordnet sind, zeitgleich überdeckt.

16. Bedienvorrichtung (1) nach einem der vorangehenden Ansprüche, **dadurch gekennzeichnet**, die Steuereinrichtung einen Funktionseingang (52) aufweist, über den ein Funktionssignal erfassbar ist, und die Steuereinrichtung (50) ausgebildet ist, eine Farbigkeit der Leuchtmittel (100) in Abhängigkeit des Funktionssignals einzustellen.

17. Bedienvorrichtung (1) nach einem der vorangehenden Ansprüche, **dadurch gekennzeichnet, dass** die Steuereinrichtung (50) ausgebildet ist, die Farbigkeit der zeitgleich zur Lichtemission angesteuerten Leuchtmittel (100) identisch einzustellen.

18. Bedienvorrichtung (1) nach einem der vorangehenden Ansprüche, **dadurch gekennzeichnet, dass** die Steuereinrichtung (50) ausgebildet ist, die Farbigkeit der zeitgleich zur Lichtemission angesteuerten Leuchtmittel (100), welche auf einer Seite des Verstellweges (20) angeordnet sind, identisch einzustellen und die Farbigkeit der Leuchtmittel (100), welche an einer gegenüberliegenden Seite des Verstellweges (20) angeordnet sind, jeweils identisch, jedoch mit einer anderen Farbigkeit als die Leuchtmittel (100) auf der einen Seite des Verstellweges (20) einzustellen.

19. Bedienvorrichtung (1) nach einem der vorangehenden Ansprüche, **dadurch gekennzeichnet, dass** die Leuchtmittel (100) in eine Bedienoberfläche (540) eingelassen sind und der Stellhebel (30), an dem das Stellelement (40) befestigt ist, in einem als Durchgangsloch ausgebildeten Schlitz (540) der Bedienoberfläche (510) beim Verstellen entlang des Verstellweges (20) linear verlagerbar ist.

## Claims

1. Operating device (1) with a level control (10),that comprises an actuating element (40), which is movable along an adjustment path (20), wherein the actuating element comprises a bottom face and outer gripping faces (60), wherein along the adjustment path (20) a plurality of separately controllable illumination means (100) is arranged and the illumination means (100) and the level control (10) are connected to a control device (50), which activates based on the position of the level control (10) the illumination means (100) for light emission, **characterized in that** the actuating element (40) comprises in the interior a light guiding section (160) which conducts light injected in a coupling section (150) at the bottom face surface of the actuating element (40) to one or more exit zones (170) of the gripping faces (60) of the actuating element (40) and said plurality of separately controllable illumination means (100) is arranged so that the actuating element (40) covers in each position of the level control (10) along the adjustment path (20) at least one of the illumination means (100) with its bottom face surface, and the control device (50) activates based on the position of the level control (10) the illumination means (100) for light emission only, which are covered by the coupling section (150) of the actuating element (40).

2. Operating device (1) according to claim 1, thereby **characterized in that** the light guiding section (160) comprises a translucent, in the interior diffusely scattering material.

3. Operating device (1) according to claim 1 or 2, thereby **characterized in that** at least a contact section of the gripping faces (60) of the actuating element (40) is electrically conductively connected to a lever (30) of the level control (10) on which the actuating element (40) is attached, whereat the lever (30) again is electrically coupled with a sensor (80) for detecting a contact of the actuating element (40).

4. Operating device (1) according to one of previous claims, **characterized in that** the exit zone (170) or one of the exit zones (170) are formed on a side face (144,145) of the actuating element (40), wherein said side surface (144, 145) is orientated parallel to a direction of the adjustment path (20).

5. Operating device (1) according to one of the previous claims, **characterized in that** one gipping face (60) of the actuating element (40) has an opaque cover (180) with at least one clearance (181) as the exit zone (170) or as one of the exit zones (170).

6. Operating device (1) according to one of the previous claims, **characterized in that** the exit zone (170) or one of the exit zones (170) has a form of a reading mark on one of the gripping faces.

7. Operating device (1) according to one of the previous claims, **characterized in that** the separately controllable illumination means (100) are each multi-coloured illumination means, wherein the colour of the emitted light is adjustable by the control device (50).

8. Operating device (1) according to claim 7, **characterized in that** the multi-coloured illumination means are each RGB-light-emitting diodes.

9. Operating device (1) according to one of the previous claims, **characterized in that** the actuating element (40) covers at least two of the separately controllable illumination means (100) at the same time.

10. Operating device (1) according to one of the previous claims, **characterized in that** the illumination means (100) are arranged uniformly distributed along the adjustment path (20).

11. Operating device (1) according to one of the previous claims, **characterized in that** the illumination means (100) are arranged on one side along the adjustment path (20).

12. Operating device (1) according to one of the previous claims, **characterized in that** the illumination means (100) are arranged on both sides of the adjustment path (20).

13. Operating device (1) according to one of the previous claims, **characterized in that** the control device (50) is configured, to activate the illumination means (100) being simultaneously covered by the actuation element, with regard to their illuminance, so that a light emission at the exit zone (170) or the exit zones (170) has a constant intensity independent of a position of the level control.

14. Operating device (1) according to one of the previous claims, **characterized in that** the control device (50) is configured to activate the illumination means (100), which are covered simultaneously by the actuating element (40), adjustment path position-individually with regard to their illuminance, so that a light emission at the exit zone (170) or the exit zones (170) has a constant intensity independent of the position of the level control.

15. Operating device (1) according to claim 13 or 14, **characterized in that** the coupling section (150) of the actuating element (40) covers at least two illumination means (100), which are on the same side of the adjustment path (20) simultaneously.

16. Operating device (1) according to one of the previous claims, **characterized in that** the control device (50) has a function input (52) via which a function signal is detectable, and that the control device (50) is designed to adjust a chromaticity of the illumination means (100) depending on the function signal.

17. Operating device (1) according to one of the previous claims, **characterized in that** the control device (50) is configured to adjust the chromaticity of the illumination means (100), which are activated simultaneously for light emission, identically.

18. Operating device (1) according to one of the previous claims, **characterized in that** the control device (50) is configured to adjust the chromaticity of the illumination means (100) being activated simultaneously for light emission, which are arranged on one side of the adjustment path(20), identically and to adjust the chromaticity of the illumination means (100) which are arranged on an opposite side of the adjustment path each identically, but with da different chromaticity than the illumination means (100) on said one side of the adjustment path.

19. Operating device (1) according to one of the previous claims, **characterized in that** the illuminate means (100) are embedded in an operating interface (540) and that the lever (30), onto which the actuating element (40) is mounted, is during adjustment along the adjustment path (20) linearly movable in a slot (540) of the operating interface (540), which is designed as a clearance hole.

## Revendications

1. Dispositif d'utilisation (1) avec un égaliseur (10), qui présente un élément de réglage (40) pouvant être déplacé le long d'un trajet d'ajustement (20), dans lequel l'élément de réglage (40) comprend une face latérale inférieure et des faces de préhension extérieures (60), dans lequel une pluralité de moyens lumineux (100) pouvant être pilotés séparément est disposée le long du trajet d'ajustement (20) et les moyens lumineux et l'égaliseur (10) sont reliés à un dispositif de commande (50), lequel pilote les moyens lumineux (100) pour l'émission de lumière à l'aide de la position de l'égaliseur (10), **caractérisé en ce que**
l'élément de réglage (40) comprend dans l'intérieur une section de conduction de lumière (160), qui conduit de la lumière injectée dans une section d'injection (150) sur la face latérale inférieure de l'élément de réglage (40) vers une ou plusieurs zones de sortie (170) des faces de préhension (60) de l'élément de réglage (40) et la pluralité de moyens lumineux (100) pouvant être pilotés séparément est disposée de telle sorte que l'élément de réglage (40) recouvre, dans chaque position de l'égaliseur (10), le long du trajet d'ajustement (20), au moins un des moyens lumineux (100) avec sa face latérale inférieure, et le dispositif de commande (50) pilote à l'aide de la position de l'égaliseur (10) respectivement seulement les moyens lumineux (100) pour l'émission de lumière, qui sont recouverts par la section d'injection (150) de l'élément de réglage (40).

2. Dispositif d'utilisation (1) selon la revendication 1, **caractérisé en ce que** la section de conduction de lumière (160) comprend un matériau (240) translucide, à diffusion diffuse à l'intérieur.

3. Dispositif d'utilisation (1) selon la revendication 1 ou 2, **caractérisé en ce qu'**au moins une section de contact d'une des faces de préhension (60) de l'élément de réglage (40) est reliée de manière électriquement conductrice à un levier de réglage (30) de l'égaliseur (10), sur lequel l'élément de réglage (40) est fixé, dans lequel le levier de réglage (30) est couplé de manière électrique à nouveau à un capteur (80) pour détecter un effleurement de l'élément de réglage (40).

4. Dispositif d'utilisation (1) selon l'une quelconque des revendications précédentes, **caractérisé en ce que** la zone de sortie (170) ou une des zones de sortie (170) est réalisée sur une face latérale (144, 145) de l'élément de réglage (40), dans lequel la face latérale (144, 145) est orientée de manière parallèle à une direction du trajet d'ajustement (20).

5. Dispositif d'utilisation (1) selon l'une quelconque des revendications précédentes, **caractérisé en ce qu'**une des faces de préhension (60) de l'élément de réglage (40) présente une couverture (180) opaque avec au moins un évidement (181) en tant que la zone de sortie (170) ou une des zones de sortie (170).

6. Dispositif d'utilisation (1) selon l'une quelconque des revendications précédentes, **caractérisé en ce que** la zone de sortie (170) ou une des zones de sortie (170) présente sur une des faces de préhension (60) la forme d'une marque de lecture.

7. Dispositif d'utilisation (1) selon l'une quelconque des revendications précédentes, **caractérisé en ce que** les moyens lumineux (100) pouvant être pilotés séparément sont respectivement des moyens lumineux multicolores, dans lequel la couleur de la lumière émise peut être réglée par le dispositif de commande (50).

8. Dispositif d'utilisation (1) selon la revendication 7, **caractérisé en ce que** les moyens lumineux multicolores sont respectivement des diodes électroluminescentes RVB.

9. Dispositif d'utilisation (1) selon l'une quelconque des revendications précédentes, **caractérisé en ce que** l'élément de réglage (40) recouvre de manière simultanée respectivement au moins deux des moyens lumineux (100) pouvant être pilotés séparément.

10. Dispositif d'utilisation (1) selon l'une quelconque des revendications précédentes, **caractérisé en ce que** les moyens lumineux (100) sont disposés avec une répartition homogène le long du trajet d'ajustement (20).

11. Dispositif d'utilisation (1) selon l'une quelconque des revendications précédentes, **caractérisé en ce que** les moyens lumineux (100) sont disposés sur un côté le long du trajet d'ajustement (20).

12. Dispositif d'utilisation (1) selon l'une quelconque des revendications précédentes, **caractérisé en ce que** les moyens lumineux (100) sont disposés de part et d'autre du trajet d'ajustement (20).

13. Dispositif d'utilisation (1) selon l'une quelconque des revendications précédentes, **caractérisé en ce que** le dispositif de commande (50) est réalisé pour piloter les moyens lumineux (100) recouverts de manière simultanée par l'élément de réglage (40) individuellement eu égard à leur intensité lumineuse de telle sorte qu'une émission de lumière sur la zone de sortie (170) ou les zones de sortie (170) présente une intensité constante indépendamment d'une position de l'égaliseur.

14. Dispositif d'utilisation (1) selon l'une quelconque des revendications précédentes, **caractérisé en ce que** le dispositif de commande (50) est réalisé pour piloter les moyens lumineux (100) recouverts de manière simultanée par l'élément de réglage (40) individuellement selon la position de trajet d'ajustement eu égard à leur intensité lumineuse de telle sorte qu'une émission de lumière sur la zone de sortie (170) ou les zones de sortie (170) présente une intensité constante indépendamment d'une position de l'égaliseur.

15. Dispositif d'utilisation (1) selon la revendication 13 ou 14, **caractérisé en ce que** la section d'injection (150) de l'élément de réglage (40) recouvre dans le même temps respectivement au moins deux moyens lumineux (100), lesquels sont disposés sur le même côté le long du trajet d'ajustement (20).

16. Dispositif d'utilisation (1) selon l'une quelconque des revendications précédentes, **caractérisé en ce que** le dispositif de commande présente une entrée fonctionnelle (52), par l'intermédiaire de laquelle un signal fonctionnel peut être détecté, et le dispositif de commande (50) est réalisé pour régler une couleur des moyens lumineux (100) en fonction du signal fonctionnel.

17. Dispositif d'utilisation (1) selon l'une quelconque des revendications précédentes, **caractérisé en ce que** le dispositif de commande (50) est réalisé pour régler de manière identique la couleur des moyens lumineux (100) pilotés dans le même temps pour l'émission de lumière.

18. Dispositif d'utilisation (1) selon l'une quelconque des revendications précédentes, **caractérisé en ce que** le dispositif de commande (50) est réalisé pour régler de manière identique la couleur des moyens lumineux (100) pilotés dans le même temps pour l'émission de lumière, lesquels sont disposés sur un côté du trajet d'ajustement (20), et pour régler respectivement de manière identique, toutefois avec une couleur autre que les moyens lumineux (100) sur un côté du trajet d'ajustement (20), la couleur des moyens lumineux (100), lesquels sont disposés sur un côté opposé du trajet d'ajustement (20).

19. Dispositif d'utilisation (1) selon l'une quelconque des revendications précédentes, **caractérisé en ce que** les moyens lumineux (100) sont intégrés dans une surface d'utilisation (540) et le levier de réglage (30), sur lequel est fixé l'élément de réglage (40), peut être déplacé de manière linéaire le long du trajet d'ajustement (20) lors de l'ajustement dans une entaille (540), réalisée en tant que trou traversant, de la surface d'utilisation (510) .
